# EUROPÄISCHE PATENTSCHRIFT

(11) **EP 1 497 540 B1**
(45) Veröffentlichungstag und Bekanntmachung des Hinweises auf die Patenterteilung: **01.10.2008**
(21) Anmeldenummer: 03746236.3
(22) Anmeldetag: 11.04.2003
(51) Int. Cl.: F01P 7/16

(54) **VERFAHREN ZUR STEUERUNG UND/ODER REGELUNG EINES KÜHLSYSTEMS EINER BRENNKRAFTMASCHINE EINES KRAFTFAHRZEUGS**
METHOD FOR CONTROLLING AND/OR REGULATING A COOLING SYSTEM FOR AN INTERNAL COMBUSTION ENGINE OF A MOTOR VEHICLE
PROCEDE PERMETTANT DE COMMANDER ET/OU DE REGULER UN SYSTEME DE REFROIDISSEMENT D'UN MOTEUR A COMBUSTION INTERNE D'UN VEHICULE AUTOMOBILE

(30) Priorität: 15.04.2002 DE 10216646; 07.04.2003 DE 10316017
(43) Veröffentlichungstag der Anmeldung: 19.01.2005
(73) Patentinhaber: ROBERT BOSCH GMBH, 70442 Stuttgart (DE)
(72) Erfinder: MANN, Karsten, 70469 Stuttgart (DE)
(86) Internationale Anmeldenummer: PCT/DE2003/001228
(87) Internationale Veröffentlichungsnummer: WO 2003/087552

(56) Entgegenhaltungen:
- EP-A- 0 965 737
- DE-A- 4 033 261
- FR-A- 2 804 721
- US-A1- 2001 020 452

## Beschreibung

### Stand der Technik

Die Erfindung betrifft ein Verfahren zur Steuerung und/oder Regelung eines Kühlsystems einer Brennkraftmaschine eines Kraftfahrzeugs, bei dem ein Kühlmittel von einer Kühlmittelpumpe umgewälzt wird und bei dem das Kühlmittel außerhalb der Brennkraftmaschine wenigstens durch einen Kühlerzweig und durch einen Bypasszweig fließt.

Die Erfindung betrifft weiterhin eine Steuerung und/oder Regelung eines Kühlsystems einer Brennkraftmaschine eines Kraftfahrzeugs, mit einer Kühlmittelpumpe zum Umwälzen eines Kühlmittels und mit wenigstens einem Kühlerzweig und einem Bypasszweig, durch die Kühlmittel außerhalb der Brennkraftmaschine fließen kann.

Zu einem Kühlkreislauf für eine Brennkraftmaschine eines Kraftfahrzeugs gehören in der Regel eine zu kühlende Wärmequelle (der Brennkraftmaschine), die mittels eines Kühlmittels durch freie oder erzwungene Konvektion gekühlt wird. Die Temperaturdifferenz über der Wärmequelle ist vom Wärmeeintrag und von der Größe des Kühlmittelstroms abhängig, während die absolute Temperatur des Kühlmittels durch den Wärmeeintrag der Wärmequelle, die Wärmeabfuhr über im Kreislauf befindliche Kühler und die Wärmekapazitäten der Materialien bestimmt wird.

Derzeit werden in Motorkühlsystemen von Kraftfahrzeugen mechanische Wasserpumpen eingesetzt, die über Keilriemen von der Kurbelwelle des Motors angetrieben werden. Die Pumpen sind hierbei derart dimensioniert, dass selbst in kritischsten Betriebszuständen, beispielsweise bei Bergfahrt mit hoher Drehzahl, hoher Last und geringer Fahrzeuggeschwindigkeit, keine unzulässig hohe Motortemperatur bzw. Temperaturdifferenz über dem Motor entsteht. Das Mischverhältnis zwischen dem Bypasszweig und dem Kühlerzweig wird durch ein dehnstoffbetriebenes Thermostatventil in Abhängigkeit von der Kühlmitteltemperatur eingestellt. Das Thermostatventil ist so dimensioniert, dass sich keine unzulässig hohe Kühlmitteltemperatur einstellt.

Um ein effizienteres Wärmemanagement im Kühlsystem einer Brennkraftmaschine für ein Kraftfahrzeug zu erreichen, besteht z. B. die Möglichkeit einer bedarfsgerechten Ansteuerung bzw. Regelung des Motorkühlsystems mit dem Ziel, den Kraftstoffverbrauch und die Emission zu verringern bzw. Abgasgrenzwerte einzuhalten und zudem den Komfort zu erhöhen. Dabei dürfen kritische Grenzen der Bauteilbelastung nicht überschritten werden. Ein besonders kritisches Bauteil ist hierbei z. B. die Zylinderkopftemperatur. Diese Ziele können durch eine Optimierung des Kühlmittelstroms und die lastabhängige Regelung des Temperaturniveaus des Motors erreicht werden.

Eine Alternative, die eine bedarfsgerechte Einstellung des Kühlmittelstroms ermöglicht, sieht eine elektrisch regelbare Wasserpumpe vor, die jedoch den Nachteil aufweist, dass sie zum einen deutlich teurer als eine mechanische Wasserpumpe ist und zum anderen in heutigen Bordnetzen mit 12V Spannung teilweise die benötigten Pumpleistungen nicht ohne Weiteres realisierbar sind.

Aus dem SAE Technical Paper Series 961813 von Jilian Yangg von der Ford Motor Co. mit dem Titel "Coolant Pump Throttling - A Simple Method to Improve the Control Over SI Engine Cooling System" von der International Off-Highway & Powerplant Congress & Exposition, Indianapolis, Indiana, August 26-28, 1996 ist ein Kühlsystem für eine Brennkraftmaschine eines Kraftfahrzeugs bekannt geworden, bei dem die Pumpe als eine mechanisch angetriebene Kühlmittelpumpe ausgeführt ist. Mit dem Ziel eines verbesserten Erwärmens der Brennräume nach einem Kaltstart und einer Verbesserung von Abgas- und Verbrauchswerten schlägt der Autor vor, den Kühlmittelstrom der Kühlmittelpumpe zu drosseln. Hierzu werden zwei unterschiedliche Ausführungen vorgeschlagen. Zum einen schlägt der Autor vor, in den Bypasszweig des Kühlsystems eine Drosselblende einzusetzen. Zum anderen schlägt der Autor vor, eine Drosselklappe unmittelbar am Pumpenausgang anzubringen. Bei der ersten Alternative kann der Kühlmittelstrom im Bypasszweig geregelt werden, während bei der zweiten Alternative der Gesamt-Kühlmittelstrom des Kühlsystems geregelt werden kann.

Aus der DE 40 33 261 A1 ist bereits eine Verbrennungskraftmaschine mit einer darin enthaltenen Kühlmittelleitung, die von einem flüssigen Kühlmittel durchströmbar ist, bekannt, wobei der Kühlmittelleitung zumindest ein Hilfsmittel zur Reduzierung des Kühlmittelmassenstroms zugeordnet ist, gemäß Anspruch 1 bzw. 8, erster Teil.

Der Erfindung liegt die Aufgabe zugrunde, eine flexible Steuerung und/oder Regelung der Kühlmittelströme in einem Kühlsystem einer Brennkraftmaschine eines Kraftfahrzeugs anzugeben.

### Vorteile der Erfindung

Die Aufgabe wird gelöst durch ein Verfahren zur Steuerung und/oder Regelung eines Kühlsystems einer Brennkraftmaschine eines Kraftfahrzeugs, gemäß Anspruch 1.

Durch die voneinander unabhängige Steuerung und/oder Regelung der Kühlmittelströme durch den Kühlerzweig und durch den Bypasszweig können bei dem erfindungsgemäßen Verfahren die Kühlmittelströme besonders flexibel vorgegeben werden. Insbesondere ist es gegenüber konventionellen Kühlkreislaufsystemen möglich, nach einem Kaltstart nicht nur den Kühlerzweig vollständig zu unterbrechen, um eine schnellere Erwärmung der Brennkraftmaschine zu erreichen, sondern es kann zusätzlich der Kühlmittelstrom durch den Bypasszweig gedrosselt werden, um das Erwärmen der Brennkraftmaschine noch schneller zu erreichen.

Eine Maßnahme sieht vor, dass mittels einer vorgebbaren Ansteuerung der Steuer- und/oder Regelmittel eine gewünschte Temperatur des Kühlmittels eingestellt wird. Durch diese Weiterbildung wird das erfindungsgemäße Verfahren dazu genutzt, in besonders flexibler Art und Weise eine Kühlmittelsolltemperatur einzustellen.

Eine andere Weiterbildung sieht vor, dass mittels der Steuer- und/oder Regelmittel ein vorgebbarer Gesamt-Kühlmittelstrom eingestellt wird.

Das erfindungsgemäße Verfahren ermöglicht es weiterhin, dass unabhängig von der Randbedingung des vorgegebenen Gesamt-Kühlmittelstroms mittels der Steuer- und/oder Regelmittel ein vorgebbares Mischverhältnis der Kühlmittelströme durch Kühler- und Bypasszweig eingestellt werden kann. Mit anderen Worten: Es ist möglich, gleichzeitig einen bestimmten Gesamt-Kühlmittelstrom und ein Mischverhältnis der Kühlmittelströme zwischen dem Kühler- und dem Bypasszweig einzustellen. (Das Mischverhältnis ist die Stellgröße zur Motortemperatur-Regelung).

Die Aufgabe wird weiterhin gelöst durch eine Steuerung und/oder Regelung eines Kühlsystems einer Brennkraftmaschine eines Kraftfahrzeugs, mit den Merkmalen gemäß Anspruch 8.

Die erfindungsgemäße Steuerung und/oder Regelung weist die gleichen Vorteile auf wie das erfindungsgemäße Verfahren.

Vorteilhafte Weiterbildungen des erfindungsgemäßen Verfahrens bzw. der erfindungsgemäßen Steuerung und/oder Regelung ergeben sich aus abhängigen Ansprüchen sowie aus der nachfolgenden Beschreibung.

### Zeichnung

Figur 1 zeigt ein Kühlsystem nach dem Stand der Technik, Figur 2 zeigt ein Kühlsystem gemäß der Erfindung, Figur 3a zeigt ein erstes Ausführungsbeispiel eines erfindungsgemäßen Verfahrens, Figur 3b zeigt das gleiche Ausführungsbeispiel in anderer Darstellung, Figur 4 zeigt ein hydraulisches Netzwerk entsprechend der Erfindung und Figur 5 zeigt eine Darstellung zur Ermittlung des gewünschten hydraulischen Widerstands entsprechend der Erfindung.
Die Regelung des Kühlmittelstroms (Volumenstrom) und des Temperaturniveaus in einem Kühlsystem der Brennkraftmaschine ist auch mit konventioneller mechanischer Wasserpumpe möglich, wenn der Bypass- und der Kühlerzweig entkoppelt voneinander angedrosselt werden können. Durch die unabhängig voneinander mögliche Androsselung des Kühler- und des Bypasszweiges kann das Mischverhältnis der Kühlmittelströme durch den Kühler- und den Bypasszweig flexibel eingestellt werden. Der Kühlmittelstrom kann trotz des durch die Drehzahl der Brennkraftmaschine festgelegten Arbeitspunkts der mechanischen Wasserpumpe eingestellt werden, indem der hydraulische Gesamtwiderstand des Systems verändert wird. Dabei werden die Drosselventile derart eingestellt, dass sich im System das gewünschte Mischverhältnis zwischen dem Kühler- und dem Bypasszweig sowie der gewünschte hydraulische Gesamtwiderstand einstellt, aus dem sich ein gewünschter Gesamt-Kühlmittelstrom des Kühlsystems ergibt. Eine Voraussetzung zur Durchführung des erfindungsgemäßen Verfahrens ist die Kenntnis der hydraulischen Widerstände der Kühlkreislaufkomponenten sowie die Kenntnis der Pumpenkennlinie der mechanischen Wasserpumpe.

Figur 1 zeigt ein Beispiel eines konventionellen Kühlsystems. Entsprechend Figur 1 wird eine Brennkraftmaschine 1 von einem Kühlmittel durchflossen. Das Kühlmittel fließt über eine Leitung 2 aus der Brennkraftmaschine 1 heraus und fließt über ein Dreiwegekühlerventil 3, über einen Bypasszweig 4, eine Kühlmittelpumpe 5 und eine Leitung 6 zurück in die Brennkraftmaschine 1. Weiterhin fließt ein Teil des Kühlmittels, ausgehend vom Dreiwegekühlerventil 3, über eine Leitung 7 zu einem Kühler 8, von dort über eine Leitung 9 und ebenfalls über die Kühlmittelpumpe 5 und Leitung 6 zurück zur Brennkraftmaschine 1.

An anderer Stelle verlässt das Kühlmittel über eine Leitung 10 die Brennkraftmaschine 1 und fließt von dort über ein Heizungsventil 11, eine Leitung 12, einen Heizungswärmeübertrager 13, eine Leitung 14, der Kühlmittelpumpe 5 und Leitung 6 zurück zur Brennkraftmaschine 1. Die Leitung 10, das Heizungsventil 11, die Leitung 12, der Heizungswärmübertrager 13 sowie die Leitung 14 bilden einen Heizzweig.

In Figur 1 sind weiterhin drei Temperatursensoren gezeigt, die die Temperaturen an bestimmten Stellen des Kühlsystems erfassen. Dies sind der Temperatursensor 15, der die Temperatur in Leitung 2 erfasst, der Temperatursensor 16, der die Temperatur in Leitung 6 erfasst und der Temperatursensor 17, der die Temperatur in Leitung 9 erfasst. Der Temperatursensor 15 erfasst somit die Temperatur an einem Ausgang der Brennkraftmaschine 1. Der Temperatursensor 16 erfasst somit die Temperatur an einem Eingang der Brennkraftmaschine 1, Der Temperatursensor 17 erfasst somit die Temperatur des Kühlmittels an einem Ausgang des Kühlerlüftersystems 8.

Figur 2 zeigt ein Kühlsystem entsprechend der Erfindung. Hierbei sind diejenigen Teile, die mit den in Figur 1 gezeigten Teilen übereinstimmen jeweils mit denselben Bezugszeichen versehen und es wird im Folgenden lediglich auf den Unterschied zur Figur 1 eingegangen. Im Unterschied zu Figur 1 ist das dort gezeigte Dreiwegekühlerventil 3 durch zwei getrennte Ventile 3a und 3b ersetzt. Hierbei ist ein Kühlerventil 3a in die Leitung 7 eingesetzt, wodurch sich die Leitung 7 in zwei Teilleitungen 7a und 7b aufteilt. In die Leitung 4 wurde ein Bypassventil 3b eingesetzt, wodurch die Leitung 4 in die Teile 4a und 4b aufgeteilt wird. Das Kühlerventil 3, die Teilleitungen 7a, 7b, der Kühler 8 und die Leitung 9 bilden einen Kühlerzweig. Das Bypassventil 3 und die Teilleitungen 4a, 4b bilden einen Bypasszweig.

Durch den erfindungsgemäßen Einsatz von zwei getrennten Ventilen 3a und 3b können das Soll-Mischverhältnis und der Gesamtsoll-Kühlmittelstrom eingestellt werden. Gegebenenfalls muss hierbei vorausgesetzt werden, dass sämtliche die Kühlmittelpumpe 5 kurzschließenden anderen Zweige ebenfalls abgetrennt werden können, wie beispielsweise der Heizzweig 10-14. Auf die Ermittlung des Soll-Mischverhältnisses zwischen dem Kühlerzweig 3, 7a, 7b, 8, 9 und dem Bypasszweig 3b, 4a, 4b sowie auf die Ermittlung des Gesamt-Kühlmittelstroms durch das gesamte Kühlsystem wird im Rahmen dieser Erfindung nicht weiter eingegangen, da dies für das Wesen der Erfindung nicht von Bedeutung ist und diese Daten in einer separaten Thermomanagement-Prozessführung ermittelt werden können.

Figur 3a zeigt ein erstes Ausführungsbeispiel des erfindungsgemäßen Verfahrens. Hierbei ist schematisch dargestellt, wie aus dem Soll-Mischverhältnis und dem Gesamtsoll-Kühlmittelstrom die entsprechenden Stellungen der zwei Ventile 3a und 3b nach Figur 2 ermittelt werden.

Zunächst wird in Abhängigkeit von der Drehzahl n der Brennkraftmaschine 1 der Arbeitspunkt der Kühlmittelpumpe 5 bestimmt und in Abhängigkeit von dem Gesamtsoll-Kühlmittelstrom Vp mittels eines ersten Kennfeldes 31 der gewünschte hydraulische Systemwiderstand R ermittelt. Dieser gewünschte hydraulische Systemwiderstand R und ein gewünschtes Mischverhältnis MV sind die Eingänge des zweiten und dritten Kennfelds 32, 33. Aus dem zweiten Kennfeld 32 heraus wird das Kühlerventil 3a und aus dem dritten Kennfeld 33 heraus das Bypassventil 3b angesteuert. Aus den beiden Kennfeldern 32, 33 werden demnach Signale gewonnen, die den Sollstellungen des Ventile 3a, 3b entsprechend.

Durch die entsprechende Verschaltung der drei Kennfelder 31, 32, 33 wird also die erfmdungsgemäße Ansteuerung der Ventile 3a und 3b erreicht. Alternativ kann statt der drei zweidimensionalen Kennfelder 31, 32, 33 auch auf zwei dreidimensionale Kennfelder zurückgegriffen werden.

Figur 3b zeigt das gleiche Ausführungsbeispiel in anderer Darstellung. In einem ersten Schritt 34 werden die Eingangsgrößen Soll-Mischverhältnis MV, Gesamtsoll-Kühlmittelstrom Vp und Drehzahl n der Brennkraftmaschine 1 erfasst. Ausgehend von diesen Eingangsdaten wird in einem Schritt 35 mittels des Gesamtsoll-Kühlmittelstrom Vp und der Drehzahl n der hydraulische Gesamtwiderstand R des Kühlsystems ermittelt. Dieser hydraulische Gesamtwiderstand R wird an den Schritt 36 übermittelt, worin, ausgehend vom Soll-Mischverhältnis MV und des Gesamtsoll-Kühlmittelstrom Vp Ansteuergrößen für das Kühlerventil 3a und das Bypassventil 3b bestimmt werden. Im abschließenden Schritt 37 werden schließlich das Kühlerventil 3a und das Bypassventil 3b entsprechend angesteuert.

Das erste Kennfeld 31 zur Ermittlung des gewünschten hydraulischen Widerstands R sowie gegebenenfalls das zweite und dritte Kennfeld 32, 33 können bei der Applikation der Brennkraftmaschine automatisch generiert werden. Hierbei muss das Kennfeld der Kühlmittelpumpe 5 bekannt sein, das die Druckdifferenz über der Pumpenabhängigkeit des Kühlmittelstroms und der Pumpen- bzw. Brennkraftmaschinendrehzahl angibt. Weiterhin sollten gegebenenfalls die hydraulischen Widerstände der Komponenten bekannt sein. Im Falle des Pumpenkennfelds kann zu jedem Datenpaar aus Kühlmittelstrom und Drehzahl eindeutig ein hydraulischer Widerstand gefunden werden. Zur Ermittlung der Kennfelder 32, 33 muss in dem jeweiligen Kennfeld in Abhängigkeit vom gewünschten Mischverhältnis und dem gewünschten hydraulischen Widerstand die jeweilige Ventil- bzw. Drosselkörperstellung abgelegt sein. Die Daten der Kennfelder 32, 33 sind stark miteinander verkoppelt, da das Mischverhältnis und, je nach Arbeitspunkt, auch der hydraulische Widerstand des Kühlsystems stark von der Ventilstellung jedes einzelnen Ventils 3a, 3b bzw. von der Stellung jedes Drosselkörpers abhängt. Unter der Annahme von turbulenter Strömung ist der Druckabfall näherungsweise proportional zum Quadrat des Kühlmittelstroms. Für alle Ventilstellungen kann in Analogie zur Elektrotechnik ein hydraulischer Ersatzwiderstand R des Kühlsystems mithilfe eines hydraulischen Netzes ermittelt werden, sofern die hydraulischen Widerstände der Komponenten sowie die Widerstandskennlinien der Ventile 3a, 3b bekannt sind.

Ein Beispiel für ein solches hydraulisches Netzwerk entsprechend der Erfindung ist in Figur 4 dargestellt. Die Einzelwiderstände der Komponenten addieren sich analog einer elektrischen Schaltung zum Gesamtwiderstand. Daraus ergibt sich die Systemkennlinie. Der gesuchte Gesamt-Kühlmittelstrom des Kühlsystems durch die Kühlmittelpumpe 5 ergibt sich dann aus dem Schnitt der Pumpenkennlinie mit der Systemkennlinie.

Im Einzelnen sind in Figur 4 dargestellt: der hydraulische Widerstand 41 der Brennkraftmaschine 1, der hydraulische Widerstand 42 des Heizzweiges 10-14, der hydraulische Widerstand 43 eines nicht näher gezeigten, in der Brennkraftmaschine 1 enthaltenen Zylinderkopfes, der hydraulische Widerstand 44 des Bypassventils 3b, der hydraulische Widerstand 45 des Bypasszweiges 4a, 4b ohne das Bypassventil 3b, der hydraulische Widerstand 46 des Kühlerventils 3a und der hydraulische Widerstand 47 des restlichen Kühlerzweiges 7a, 7b, 8, 9 ohne das Kühlerventil 3a. Hierbei sind die hydraulischen Widerstände 44, 45 des Bypassventils 3b und des restlichen Bypasszweigs 4a, 4b in Reihe geschaltet. Diese Reihenschaltung ist wiederum parallel geschaltet zur Reihenschaltung aus hydraulischem Widerstand 46 des Kühlerventils 3a und hydraulischem Widerstand 47 des restlichen Kühlerzweiges 7a, 7, 8, 9. Die Parallelschaltung der hydraulischen Widerstände 44, 45 einerseits und 46, 47 andererseits ist wiederum in Reihe geschaltet zum hydraulischen Widerstand 43 des Zylinderkopfes der Brennkraftmaschine 1. Die somit entstandene Reihenschaltung der hydraulischen Widerstände ist wiederum parallel geschaltet zum hydraulischen Widerstand 42 des Heizzweiges 10-14. Die bis jetzt vorliegende Schaltung der hydraulischen Widerstände 42-47 ist ihrerseits in Reihe geschaltet zum hydraulischen Widerstand 41 der Brennkraftmaschine 1. Insgesamt ergeben sich aus der in Figur 4 gezeigten Reihen- und Parallelschaltung der hydraulischen Widerstände 41-47 der hydraulische Gesamtwiderstand des Kühlsystems. Außerdem ergibt sich aus der Parallelschaltung der Reihenschaltungen der hydraulischen Widerstände 44, 45 und 46, 4 7 das Verhältnis der Durchströmung des Bypass- und Kühlerzweigs 3b, 4a, 4b; 3a, 7a, 7b, 8, 9 und somit das Mischverhältnis.

Figur 5 zeigt Kennlinien zur Ermittlung des gewünschten hydraulischen Widerstands. In Figur 5 sind auf der waagerechten Achse Kühlmittelströme Vp dargestellt, während auf der senkrechten Achse Druckdifferenzen dp dargestellt sind. Für die Drehzahlen n1, n2 und n3 (n1 > n2 > n3) sind jeweils Pumpenkennlinien 51, 52, 53 dargestellt. Weiterhin dargestellt ist eine Systemkennlinie 54, die sich (bei turbulenter Strömung) aus der Multiplikation des hydraulischen Widerstandes R mit dem Quadrat des Kühlmittelstroms Vp ergibt. Mathematisch gesehen stellt somit die Systemkennlinie 54 eine Parabel dar, wobei die Druckdifferenz dp eine Funktion des Quadrats des Kühlmittelstroms Vp ist, wobei das Quadrat des Kühlmittelstroms Vp mit dem hydraulischen Widerstand R als Faktor verknüpft ist.

Mit sinkendem hydraulischem Widerstand R wird somit die Steigung der Systemkennlinie 54 geringer und resultiert schließlich in einem systembedingten minimalen hydraulischen Widerstand R sys min, dessen Abhängigkeit vom Kühlmittelstrom Vp mit der Bezugszahl 55 versehen ist. Steigt hingegen der hydraulische Widerstand R, ergibt sich eine größere Steigung der Systemkennlinie 54, und die Systemkennlinie 54 würde sich weiter in Richtung der senkrechten Achse verschieben. In Kenntnis der aktuellen Drehzahl n der Brennkraftmaschine 1 und eines gewünschten Sollgesamt-Kühlmittelstroms Vp lässt sich somit aus dem Schnittpunkt des gesuchten Kühlmittelstroms Vp mit der entsprechend Pumpenkennlinie 51-53 die gesuchte Systemkennlinie bestimmen, aus welcher der gesuchte hydraulische Widerstand R bestimmt werden kann. Beispielsweise sind in der Darstellung nach Figur 5 für die Kühlmittelströme Vp1, Vp2, Vp3 die Schnittpunkte 56, 57 und 58 mit der jeweils entsprechenden Pumpenkennlinie 51-53 gezeigt. Durch diese Schnittpunkte 56-58 ergibt sich die Systemkennlinie 54, wodurch auf den gesuchten hydraulischen Widerstand R rückgeschlossen werden kann.

Das dargestellte erfindungsgemäße Verfahren kann beispielsweise in einem Steuergerät eines Kraftfahrzeugs integriert sein, welches zusätzlich beispielsweise die Aufgabe der Steuerung der Brennkraftmaschine 1 übernimmt. Die gezeigten funktionalen Zusammenhänge können z. B. durch entsprechende mathematische Funktionen, ein mehrdimensionales Kennfeld oder auch durch mehrere Kennfelder im Motorsteuergerät abgebildet sein. Insgesamt ergibt sich eine besonders flexible und exakte Möglichkeit der unabhängigen Steuerung von Kühlmittelströmen Vp und Mischungsverhältnissen zwischen Kühlerzweig 3a, 7a, 7b, 8, 9 und Bypasszweig 3b, 4a, 4b, wodurch eine einfache, gegebenenfalls rechnergestützte bzw. automatisierte Applizierbarkeit gegeben ist. Die für die Applikation benötigten Daten sind leicht messbar, sollten aber auch im Rahmen der Kühlsystemdimensionierung vom Fahrzeughersteller bzw. vom Komponentenlieferanten her bekannt sein bzw. bekannt gemacht werden.

## Patentansprüche

1. Verfahren zur Steuerung und/oder Regelung eines Kühlsystems einer Brennkraftmaschine (1) eines Kraftfahrzeugs, wobei ein Kühlmittel von einer Kühlmittelpumpe (5) umgewälzt wird und wobei das Kühlmittel außerhalb der Brennkraftmaschine (1) wenigstens durch einen Kühlerzweig (3a, 7a, 7b, 8, 9) und durch einen Bypasszweig (3b, 4a, 4b) fließt,
- wobei mit Steuer- und/oder Regelmitteln eine Drosselung eines Kühlmittelstroms durch den Kühlerzweig (3a, 7a, 7b, 8, 9) und eines Kühlmittelstroms durch den Bypasszweig (3b, 4a, 4b) unabhängig voneinander durchgeführt wird,
**dadurch gekennzeichnet,**
- **dass** mittels der Steuer- und/oder Regelmittel ein vorgebbarer Gesamt-Kühlmittelstrom (Vp) des Kühlmittels eingestellt wird,
- **dass** mittels der Steuer- und/oder Regelmittel ein vorgebbares Mischverhältnis der Kühlmittelströme durch Kühler- und Bypasszweig (3a, 7a, 7b, 8, 9; 3b, 4a, 4b) eingestellt wird,
- **dass** ausgehend von dem vorgebbaren Gesamt-Kühlmittelstrom Vp, dem vorgebbaren Mischverhältnis (MV) und der Drehzahl (n) der Brennkraftmaschine (1) ein hydraulischer Gesamtwiderstand (R) des Kühlsystems ermittelt wird
- und Ansteuergrößen für das Kühlerventil (3a, 7a, 7b, 8) und das Bypassventil (3b, 4a, 4b) bestimmt werden.

2. Verfahren nach Anspruch 1, **dadurch gekennzeichnet, dass** mittels einer vorgebbaren Ansteuerung der Steuer- und/oder Regelmittel eine Temperatur des Kühlmittels eingestellt wird.

3. Verfahren nach mindestens einem der vorhergehenden Ansprüchen, **dadurch gekennzeichnet, dass** wenigstens aus dem vorgebbaren Mischverhältnis, dem vorgebbaren Gesamt-Kühlmittelstrom (Vp) und einer Drehzahl (n) der Brennkraftmaschine (1) und/oder der Kühlmittelpumpe (5) und/oder einer Stellung des Heizungsventils (11) Ansteuergrößen für die Steuer- und/oder Regelmittel bestimmt werden.

4. Verfahren nach Anspruch 3, **dadurch gekennzeichnet, dass** aus dem vorgebbaren Gesamt-Kühlmittelstrom (Vp) und der Drehzahl (n) der Brennkraftmaschine (1) und/oder der Kühlmittelpumpe (5) ein hydraulischer Gesamtwiderstand (R) des Kühlsystems bestimmt wird.

5. Verfahren nach Anspruch 3 oder 4, **dadurch gekennzeichnet, dass** aus Kennfeldern (31, 32, 33) Ansteuergrößen für ein Kühlerventil (3a) im Kühlerzweig (3a, 7a, 7b, 8, 9) und ein Bypassventil (3b) im Bypasszweig (3b, 4a, 4b) bestimmt werden.

6. Verfahren nach den Ansprüchen 4 und 5, **dadurch gekennzeichnet, dass** die Kennfelder (31, 32, 33) wenigstens in Abhängigkeit von dem vorgebbaren Mischverhältnis und dem hydraulischen Gesamtwiderstand (R) des Kühlsystems in einem Speicher abgelegt sind.

7. Verfahren nach Anspruch 4, **dadurch gekennzeichnet, dass** zur Bestimmung des hydraulischen Gesamtwiderstands (R) des Kühlsystems ein Kennfeld (31, 32, 33) in einem Speicher abgelegt ist.

8. Steuerung und/oder Regelung eines Kühlsystems einer Brennkraftmaschine (1) eines Kraftfahrzeugs, mit einer Kühlmittelpumpe (5) zum Umwälzen eines Kühlmittels, mit wenigstens einem Kühlerzweig (3a, 7a, 7b, 8, 9) und einem Bypasszweig (3b, 4a, 4b) durch welche das Kühlmittel außerhalb der Brennkraftmaschine (1) fließen kann,
- mit Steuer- und/oder Regelmitteln eine Drosselung eines Kühlmittelstroms durch den Kühlerzweig (3a, 7a, 7b, 8, 9) und eines Kühlmittelstroms durch den Bypasszweig (3b, 4a, 4b) unabhängig voneinander durchgeführt wird, **dadurch gekennzeichnet, dass**
- mittels der Steuer- und/oder Regelmittel ein vorgebbarer Gesamt-Kühlmittelstrom (Vp) des Kühlmittels eingestellt wird,
- mittels der Steuer- und/oder Regelmittel ein vorgebbares Mischverhältnis der Kühlmittelströme durch Kühler- und Bypasszweig (3a, 7a, 7b, 8, 9; 3b, 4a, 4b) eingestellt wird,
- dass ausgehend von dem vorgebbaren Gesamt-Kühlmittelstrom Vp, dem vorgebbaren Mischverhältnis (MV) und der Drehzahl (n) der Brennkraftmaschine (1) ein hydraulischer Gesamtwiderstand (R) des Kühlsystems ermittelt
- und Ansteuergrößen für das Kühlerventil (3a, 7a, 7b, 8) und das Bypassventil (3b, 4a, 4b) bestimmt werden..

## Claims

1. Method for controlling and/or regulating a cooling system of an internal combustion engine (1) of a motor vehicle, a coolant being circulated by a coolant pump (5) and the coolant flowing outside the internal combustion engine (1) at least through a radiator branch (3a, 7a, 7b, 8, 9) and through a bypass branch (3b, 4a, 4b),
- throttling of a coolant flow through the radiator branch (3a, 7a, 7b, 8, 9) and of a coolant flow through the bypass channel (3b, 4a, 4b) being carried out independently of one another by way of control and/or regulating means,
**characterized**
- **in that** a predefinable overall coolant flow (Vp) of the coolant is set by means of the control and/or regulating means,
- **in that** a predefinable mixing ratio of the coolant flows through the radiator and bypass branch (3a, 7a, 7b, 8, 9; 3b, 4a, 4b) is set by means of the control and/or regulating means,
- **in that** a hydraulic overall resistance (R) of the cooling system is determined proceeding from the predefinable overall coolant flow Vₚ, the predefinable mixing ratio (MV) and the rotational speed (n) of the internal combustion engine (1),
- and actuating variables are determined for the radiator valve (3a, 7a, 7b, 8) and the bypass valve (3b, 4a, 4b).

2. Method according to Claim 1, **characterized in that** a temperature of the coolant is set by means of predefinable actuation of the control and/or regulating means.

3. Method according to at least one of the preceding claims, **characterized in that** actuating variables for the control and/or regulating means are determined at least from the predefinable mixing ratio, the predefinable overall coolant flow (Vₚ) and a rotational speed (n) of the internal combustion engine (1) and/or the coolant pump (5) and/or a position of the heating valve (11).

4. Method according to Claim 3, **characterized in that** a hydraulic overall resistance (R) of the cooling system is determined from the predefinable overall coolant flow (Vₚ) and the rotational speed (n) of the internal combustion engine (1) and/or the coolant pump (5).

5. Method according to Claim 3 or 4, **characterized in that** actuating variables for a radiator valve (3a) in the radiator branch (3a, 7a, 7b, 8, 9) and a bypass valve (3b) in the bypass branch (3b, 4a, 4b) are determined from characteristic diagrams (31, 32, 33).

6. Method according to Claims 4 and 5, **characterized in that** the characteristic diagrams (31, 32, 33) are stored in a memory at least as a function of the predefinable mixing ratio and the hydraulic overall resistance (R) of the cooling system.

7. Method according to Claim 4, **characterized in that** a characteristic diagram (31, 32, 33) is stored in a memory in order to determine the hydraulic overall resistance (R) of the cooling system.

8. Control and/or regulation of a cooling system of an internal combustion engine (1) of a motor vehicle, having a coolant pump (5) for circulating a coolant, having at least one radiator branch (3a, 7a, 7b, 8, 9) and one bypass branch (3b, 4a, 4b), through which the coolant can flow outside the internal combustion engine (1),
- throttling of a coolant flow through the radiator branch (3a, 7a, 7b, 8, 9) and of a coolant flow through the bypass channel (3b, 4a, 4b) being carried out independently of one another by way of control and/or regulating means, **characterized in that**
- a predefinable overall coolant flow (Vp) of the coolant is set by means of the control and/or regulating means,
- a predefinable mixing ratio of the coolant flows through the radiator and bypass branch (3a, 7a, 7b, 8, 9; 3b, 4a, 4b) is set by means of the control and/or regulating means,
- **in that** a hydraulic overall resistance (R) of the cooling system is determined proceeding from the predefinable overall coolant flow Vp, the predefinable mixing ratio (MV) and the rotational speed (n) of the internal combustion engine (1),
- and actuating variables are determined for the radiator valve (3a, 7a, 7b, 8) and the bypass valve (3b, 4a, 4b).

## Revendications

1. Procédé de commande et/ou de régulation d'un système de refroidissement d'un moteur à combustion interne (1) d'un véhicule automobile selon lequel,
un agent de refroidissement circule avec une pompe d'agent de refroidissement (5) et traverse à l'extérieur du moteur à combustion interne (1) au moins une branche de radiateur (3a, 7a, 7b, 8, 9) et une branche de dérivation (3b, 4a, 4b),
- des moyens de commande et/ou de régulation assure indépendamment l'étranglement d'un courant d'agent de refroidissement à travers la branche du radiateur (3a, 74a, 7b, 8, 9) et d'un courant d'agent de refroidissement à travers la branche de dérivation (3b, 4a, 4b),
**caractérisé en ce que**
- à l'aide des moyens de commande et/ou de régulation, on règle un débit global prédéterminé (Vp) de l'agent de refroidissement,
- à l'aide des moyens de commande et/ou de régulation, on règle un rapport de mélange prédéfini entre les courants d'agent de refroidissement à travers le radiateur et dans la branche de dérivation (3a, 7a, 7b, 8, 9; 3b, 4a, 4b),
- partant du débit total prédéfini (Vp) d'agent de refroidissement, du rapport de mélange prédéfini (MV) et de la vitesse de rotation (n) du moteur à combustion interne (1), on détermine la résistance hydraulique totale (R) du système de refroidissement, et
- on définit des grandeurs de commande pour la vanne de radiateur (3a, 7a, 7b, 8) et la vanne de dérivation (3b, 4a, 4b).

2. Procédé selon la revendication 1,
**caractérisé en ce qu'**
à l'aide d'une commande prédéfinie des moyens de commande et/ou de régulation, on règle la température de l'agent de refroidissement

3. Procédé selon les revendications précédentes,
**caractérisé en ce qu'**
au moins à partir du rapport de mélange prédéfini, du débit total prédéfini (Vp) d'agent de refroidissement et de la vitesse de rotation (n) du moteur à combustion interne (1) et/ou de la pompe d'agent de refroidissement (5) et/ou de la position de la vanne de chauffage (11), on définit des grandeurs de commande pour les moyens de commande et/ou de régulation.

4. Procédé selon la revendication 3,
**caractérisé en ce qu'**
à partir du débit total prédéfini (Vp) d'agent de refroidissement et de la vitesse de rotation (n) du moteur à combustion interne (1) et/ou de la pompe d'agent de refroidissement (5), on détermine la résistance hydraulique totale (R) du système de refroidissement.

5. Procédé selon la revendication 3 ou 4,
**caractérisé en ce qu'**
à partir des champs de caractéristiques (31, 32, 33), on détermine des grandeurs de commande pour la vanne de radiateur (3a) dans la branche de radiateur (3a, 7a, 7b, 8, 9) et pour la vanne de dérivation (3b) de la branche de dérivation (3b, 4a, 4b).

6. Procédé selon les revendications 4 et 5,
**caractérisé en ce que**
les champs de caractéristiques (31, 32, 33) sont enregistrés dans une mémoire au moins en fonction du rapport de mélange prédéfini et de la résistance hydraulique totale (R) du système de refroidissement.

7. Procédé selon la revendication 4,
**caractérisé en ce qu'**
un champ de caractéristiques (31, 32, 33) est enregistré dans une mémoire pour déterminer la résistance hydraulique totale (R) du système de refroidissement.

8. Commande et/ou régulation d'un système de refroidissement d'un moteur à combustion interne (1) d'un véhicule automobile comportant une pompe d'agent de refroidissement (5) pour faire circuler un agent de refroidissement, au moins une branche de radiateur (3a, 37a, 7b, 8, 9) et une branche de dérivation (3b, 4a, 4b) à travers lesquelles l'agent de refroidissement peut circuler à l'extérieur du moteur à combustion interne (1),
- comprenant des moyens de commande et/ou de régulation avec étranglement d'un courant d'agent de refroidissement à travers la branche de radiateur (3a, 7a, 7b, 8, 9) et d'un courant d'agent de refroidissement à travers la branche de dérivation (3b, 4a, 4b) indépendamment l'un de l'autre,
**caractérisée en ce que**
les moyens de commande et/ou de régulation règlent un débit total prédéfini (Vp) d'agent de refroidissement,
- les moyens de commande et/ou de régulation règlent un rapport de mélange prédéfini des courant d'agent de refroidissement à travers le radiateur et la branche de dérivation (3a, 7a, 7b, 8, 9; 3b, 4a, 4b),
- à partir du débit total prédéfini (Vp) d'agent de refroidissement, du rapport de mélange prédéfini (MV) et de la vitesse de rotation (n) du moteur à combustion interne (1), on détermine une résistance hydraulique totale (R) du système de refroidissement, et
- on définit les grandeurs de commande pour la vanne de radiateur (3a, 7a, 7b, 8) et de la vanne de dérivation (3b, 4a, 4b).
